# EUROPÄISCHE PATENTSCHRIFT

(11) **EP 0 438 763 B1**
(45) Veröffentlichungstag und Bekanntmachung des Hinweises auf die Patenterteilung: **01.12.1993**
(21) Anmeldenummer: 90125183.5
(22) Anmeldetag: 21.12.1990
(51) Int. Cl.: B65B 19/24

(54) **Zigarettenverpackungsmaschine**
Cigarette packaging machine
Machine d'emballage des cigarettes

(30) Priorität: 20.01.1990 DE 4001587
(43) Veröffentlichungstag der Anmeldung: 31.07.1991
(73) Patentinhaber: Maschinenfabrik Alfred Schmermund GmbH & Co., D-58285 Gevelsberg (DE)
(72) Erfinder: Oberdorf, Manfred, W-5820 Gevelsberg (DE)
(74) Vertreter: Sparing Röhl Henseler Patentanwälte

(56) Entgegenhaltungen:
- EP-A- 0 078 066
- EP-A- 0 210 544
- GB-A- 2 088 815
- GB-A- 2 189 429
- GB-A- 2 191 166

## Beschreibung

Die Erfindung betrifft eine Zigarettenverpackungsmaschine mit wenigstens zwei, um je eine Achse umlaufenden, mindestens in Axialrichtung offene Zellen aufweisenden, in gegenläufiger Umlaufrichtung angetriebenen, axial gegeneinander versetzt angeordneten und insbesondere als Zellenrevolver ausgebildeten Förderern sowie mit einer in axialer Richtung arbeitenden Überschiebeeinrichtung für Gegenstände von einer Zelle eines Förderers in eine damit fluchtende Zelle des anderen Förderers in einem sich über einen Kreisbogenabschnitt erstreckenden Übergabebereich.

Unter anderem aus der DE-A-3 046 065 ist es bekannt, bei Zigarettenverpackungsmaschinen mit Zellen versehene Revolver oder andere Förderer wie Zellengurte zu verwenden, die zur Bildung eines Zigarettenblocks, zum Umhüllen des Zigarettenblocks mit Innen- und Außenpapier und zum Trocknen ebenso wie zum Übergeben von einem Förderer zum anderen zu verwenden. üblicherweise werden diese Förderer schrittweise um jeweils eine oder mehrere Zellenteilungen weiterbewegt. Bei hohen Verpackungsgeschwindigkeiten führt dies jedoch aufgrund der zu überwindenden großen Trägheitsmomente zu Problemen, weshalb versucht wird, zumindest teilweise kontinuierlich umlaufende Förderer zu verwenden. Hierbei besteht aber, solange eine Übergabe der Gegenstände (Zigarettenblöcke, teil- bzw. vollständig verpackte Päckchen wie Innenpakete, kopfseitig offene und vollständig geschlossene Päckchen) zwischen Zellen erfolgen soll, die sich über zwei sich entsprechend überlappende Kreisbogenabschnitte bewegen, das Problem, eine ausreichende Übergabezeit zu gewährleisten.

Bei der aus der DE-A-3 527 742 bekannten Zigarettenverpackungsmaschine wird das Problem der ausreichenden Übergabezeit zwischen einem schrittweise Zigarettengruppen aufnehmenden, als Gurt oder Kette ausgebildeten Zellenförderer, der die Zigarettengruppen an einen kontinuierlich umlaufenden Revolver abgibt, dadurch gelöst, daß die Zellen des Zellenförderers im Bereich des Revolvers an den kontinuierlichen Umlauf des letzteren über einen Ausgleichsantrieb angepaßt sind. Eine derartige Konstruktion ist sehr aufwendig, wobei zusätzlich zum sicheren Fluchten der Zellen in den jeweiligen Aufnahme- und Abgabepositionen des Zellenförderers besondere Maßnahmen zu treffen sind.

Zusätzlich ist es aus der DE-A-3 613 482 bekannt, bei einer Zigarettenverpackungsmaschine an einem Trockenrevolver Speichertaschen vorzusehen, die gemeinsam mit den Fördertaschen eines Zuförderrevolvers im übergabebereich verschwenkt werden können, wobei allerdings die Übergabe in radialer Richtung und nicht axial erfolgt.

Außerdem ist es aus der GB-A-2 191 166 bei einer Einrichtung zur Übergabe von Süßigkeitsartikeln zwischen Greifeinrichtungen von zwei kontinuierlich umlaufenden, als radial fluchtende Revolver ausgebildeten Förderern bekannt, Stößel, die jeweils jeder Greifeinrichtung jedes Revolvers für einen Artikel zugeordnet sind, über eine erste Kurve radial und über eine zweite Kurve in Umfangsrichtung derart zu verschwenken, daß die aus den Stößeln und den Greifern der Greifeinrichtungen gebildeten Zellen beider Revolver im Übergabebereich radial fluchtend bewegt werden. Infolge des radialen Fluchtens müssen die Stößel beider Revolver entsprechend gesteuert werden, was dann, wenn zumindest einer der Revolver mit einer sehr großen Anzahl von Zellen versehen ist, zu einem beträchtlichen Aufwand und Gewicht mit entsprechenden Unwuchten führt, wodurch die Umlaufgeschwindigkeit beschränkt wird. Außerdem führt dies zu relativ großen Wegen der Stößel bei der Übergabe.

Aufgabe der Erfindung ist es, eine Zigarettenverpackungsmaschine der eingangs genannten Art zu schaffen, die bei erhöhter Arbeitsgeschwindigkeit durch kontinuierlichen Umlauf der Förderer eine ausreichende Übergabezeit für axial zu überschiebende Gegenstände zwischen zwei Förderern trotz hoher Verpackungsgeschwindigkeit bei möglichst einfacher Konstruktion gewährleistet.

Diese Aufgabe wird dadurch gelöst, daß ein kontinuierlich umlaufender Förderer radial über eine erste Kurve verschiebbare und in Umfangsrichtung über eine zweite Kurve verschwenkbare Zellen derart aufweist, daß die verschwenkbaren Zellen im Übergabebereich längs des von den unbeweglichen Zellen des anderen kontinuierlich umlaufenden Förderers im Übergabebereich durchlaufenen Wegs mit diesen fluchtend bewegt werden, wobei jede verschwenkbare Zelle axial drehbar in einem Zellenträger gelagert ist.

Weitere Ausgestaltungen der Erfindung sind den Unteransprüchen und der nachfolgenden Beschreibung zu entnehmen.

Die Erfindung wird nachstehend anhand eines in den beigefügten Abbildungen dargestellten Ausführungsbeispiels näher erläutert.

Fig. 1 zeigt schematisch eine Zigarettenverpackungsmaschine.

Fig. 2 zeigt ausschnittweise und im Schnitt die Zigarettenverpakkungsmaschine von Fig. 1.

Fig. 3 zeigt ausschnittweise und schematisiert die Übergabe zwischen Umhüll- und Kopfschließrevolver der Maschine von Fig. 1.

Fig. 4 zeigt eine Schieberanordnung für die Maschine von Fig. 1 in Seitenansicht.

Fig. 5 zeigt in Frontansicht sowie ausschnittweise und schematisiert den Kopfschließrevolver der Maschine von Fig. 1.

Fig. 6 zeigt ausschnittweise einen Schnitt durch den Kopfschließrevolver von Fig. 5.

Die in Fig. 1 schematisch dargestellte Zigarettenverpackungsmaschine umfaßt einen Zigarettentrichter 1 mit drei Austritten für jeweils eine Zigarettenreihe, die aufeinanderfolgend in Zellen 2 eines Zellenförderers 3 zum Bilden von zu verpackenden Zigarettenblöcken eingeschoben werden. Von dem sich schrittweise um jeweils eine Zellenteilung bewegenden Zellenförderer werden die Zigarettenblöcke aufeinanderfolgend in Zellen 4 eines Übergaberevolvers 5 überschoben, der sich ebenfalls schrittweise um jeweils eine Zellenteilung dreht.

Vom Übergaberevolver 5 werden die Zigarettenblöcke an einen kontinuierlich umlaufenden Umhüllrevolver 6 übergeben, der mit einer Vielzahl von Zellen 7 versehen ist, die in Axialrichtung offen sowie äquidistant und mit ihren Schmalseiten senkrecht zur entsprechenden Radialrichtung angeordnet sind. Die Übergabe der Zigarettenblöcke von den schrittweise umlaufenden Zellen 4 in die kontinuierlich umlaufenden Zellen 7 erfolgt beispielsweise dadurch, daß ein Übergaberevolver 5 verwendet wird, der Zellen 4 aufweist, die im Übergabebereich für eine für das Überschieben der Zigarettenblöcke genügend lange Zeit in Ausrichtung mit der jeweiligen den Zigarettenblock aufnehmenden Zelle 7 des Umhüllrevolvers 6 gehalten werden.

Im Bereich des Umhüllrevolvers 6 sind nicht dargestellte Zuführungen für das Innen- und Außenpapier ebenso wie entsprechende Faltorgane vorgesehen, die das Innen- und das Außenpapier um die Zellen 7 herum falten, bis die so gebildeten Zigarettenpäckchen nur noch kopfseitig offen sind. Anschließend erfolgt die Übergabe an Zellen 8 eines Kopfschließrevolvers 9, der die hierauf durch entsprechende Faltorgane auch kopfseitig geschlossenen fertigen Zigarettenpäckchen an einen Trockenrevolver 10 übergeben, auf dem sie mit einer Siegelmarke versehen und nach dem Trocknen des zum Herstellen der Päckchen verwendeten Leims von einem Übergabeorgan 11 übernommen und von diesem mittels eines Stößels 12 auf ein Abförderband 13 geschoben, das die Zigarettenpäckchen zu einer Maschine zum Einhüllen der Päckchen in Klarsichtfolie transportiert.

Wie aus Fig. 2 ersichtlich ist, sitzt der Umhüllrevolver 6 auf einer kontinuierlich sich drehenden Welle 14, die stirnseitig ein Zahnrad 15 trägt, das mit einem Ritzel 16 in Eingriff steht, das auf einer Achse 17 angeordnet ist, die mit einem feststehenden Maschinenteil 18 verbunden ist. Auf der Achse 17 ist ferner ein mit dem Ritzel 16 drehfest verbundenes Ritzel 19 gelagert, das mit einem Zahnrad 20 in Eingriff steht, das seinerseits mit einer Welle 21 verbunden ist, die in dem feststehenden Maschinenteil 18 gelagert ist und einen Schieberrevolver 22 trägt. Der Schieberrevolver 22 ist an seinem Umfang mit einer Vielzahl von Schieberanordnungen 23 versehen, wobei die Teilung der Schieberanordnungen 23 der Teilung der Zellen 7 entspricht. Jedoch ist der Radius des Schieberrevolvers 22 kleiner als derjenige des Umhüllrevolvers 6, so daß die Anzahl der Schieberanordnungen 23 kleiner als die Anzahl der Zellen 7 ist (z.B. hat der Umhüllrevolver 6 insgesamt 24 Zellen 7 und der Schieberrevolver 22 insgesamt 21 Schieberanordnungen 23), und die Wellen 14 und 21 sind derart versetzt, daß an der dem Übergaberevolver 5 zugewandten Seite genügend Platz für einen Schieber 24 zum Überschieben eines Zigarettenblocks 25 aus einer Zelle 4 in eine Zelle 7 des Umhüllrevolvers 6 bleibt. Die Radien des Umhüll- und des Schieberrevolvers 6 bzw. 22 sind jedoch genügend groß, so daß im Übergabebereich zum Kopfschließrevolver 9 ein genügend langer Gleichlauf einer Schieberanordnung 23 mit einer Zelle 7 vorhanden ist, der ein Überschieben eines kopfseitig noch offenen Päckchens in eine Zelle 8 des Kopfschließrevolvers 9 ermöglicht, vgl. Fig. 3, in der die Umlaufbahnen der Mittelpunkte der Zellen 7 strichpunktiert und die Umlaufbahn der Mittelpunkte der Schieber 27 gestrichelt dargestellt sind, so daß sich ein im wesentlichen fluchtender Gleichlauf über einen Winkel von ca. 30° ergibt. Die Zähnezahl der Zahnräder 15, 20 und der Ritzel 16, 19 sind dementsprechend gewählt.

Jede Schieberanordnung 23 umfaßt einen axial innerhalb einer Führung 26 beweglichen Schieber 27. Die Führung 26 wird im dargestellten Ausführungsbeispiel durch acht Führungsrollen 28 gebildet, von denen jeweils zwei mit axialem Abstand zueinander angeordnete Führungsrollen 28 an einer seitlichen Schrägfläche 29 des im Schnitt in Form eines gestreckten Sechsecks ausgebildeten Schiebers 27 angreifen. Die Führungsrollen 28 werden von zugehörigen, am Schieberrevolver 22 befestigten Rollenträgern 30 getragen.

Jeder Schieber 27 ist über eine Koppel 31 an einem Betätigungshebel 32 angelenkt, der auf einer in einem schieberrevolverfest angeordnetem Lagerbock 33 gelagerten Welle 34 befestigt ist, die außerdem einen Hebel 35 trägt, der an seinem freien Ende eine mit einer feststehenden Kurve 36 in Eingriff stehende Rolle 37 trägt. Über die ortsfeste, am Maschinenteil 18 angeordnete Kurve 36 wird die Axialbewegung des Schiebers 27 derart gesteuert, daß dieser im Übergabebereich zwischen Übergabe- und Kopfschließrevolver 6 bzw. 9 während der dortigen Synchronbewegung zwischen der jeweiligen Zelle 7 und einer Schieberanordnung 23 das Überschieben des Päckchens in eine Zelle 8 des Kopfschließrevolvers 9 und das Zurückziehen des Schiebers 27 aus der Zelle 7 erfolgen kann.

Damit das zu überschiebende Päckchen beim Überschieben nicht bodenseitig geöffnet wird, ist ein Abholerrevolver 38 vorgesehen, der eine Anzahl von Abholereinrichtungen 39 entsprechend der Anzahl der Zellen 7 und in Ausfluchtung hiermit trägt. Der Abholerrevolver 39 ist auf der Welle 14 befestigt und dreht sich mit dem Umhüllrevolver 6.

Jede Abholereinrichtung 39 umfaßt eine Führung 40 für einen Abholer 41, die wie die Führung 26 ausgebildet sein kann. Der jeweilige axial verschiebbare Abholer 41 wird korrespondierend zum jeweiligen, im Übergabebereich befindlichen Schieber 27 mittels einer ortsfesten Kurve 42 derart gesteuert, daß vom Moment des beginnenden Überschiebens durch den jeweiligen Schieber 27 an der Abholer 41 an dem überzuschiebenden Päckchen bodenseitig bis zum Ende des Überschiebens anliegt. Die Bewegungsübertragung von der Kurve 42 auf den Abholer 41 erfolgt beim dargestellten Ausführungsbeispiels analog zu derjenigen beim Schieber 27.

Wenn die Übergabe wie beim dargestellten Ausführungsbeispiel an einen sich kontinuierlich drehenden, auf einer Welle 43 angeordneten Revolver, etwa einen Kopfschließrevolver 9 erfolgen soll, so müssen dessen Zellen 8 im Übergabebereich genügend lange mit der jeweiligen Zelle 7 des Umhüllrevolvers 6 fluchten. Um dies zu erreichen, ist vorgesehen, daß die in axialer Richtung offenen Zellen 8 des axial zum Umhüllrevolver 6 versetzten Kopfschließrevolvers 9 in Zellenträgern 44 schwenkbar gelagert sind. Die Zellenträger 44 sind über zwei in Radialführungen 45 geführte Stifte 46 radial beweglich, wobei der Zellenträger 44 zugleich eine Rolle 47 trägt, die mit einer ortfesten Kurve 48 in Eingriff gehalten wird. Letzteres geschieht durch eine zwischen dem Zellenträger 44 und dem Kopfschließrevolver 9 angeordneten Feder 49. Die Zelle 8 steht ihrerseits außerdem über eine an dieser drehbar gelagerte Rolle 51 infolge einer zwischen der Zelle 8 und dem Kopfschließrevolver 9 angeordneten Feder 52 mit einer ortsfesten Kurve 53 in Eingriff. Die beiden beidseitig des Kopfschließrevolvers 9 angeordneten Kurven 48 und 53 sind derart ausgebildet, daß die jeweils im Übergabebereich befindliche Zelle 8 des Kopfschließrevolvers 9 eine Bewegung auf einem Kreisbogen um die Achse der Welle 14 vollzieht, so daß diese Zelle 8 mit einer Zelle 7 des Umhüllrevolvers 6 während der Übergabe fluchtet. Die Drehgeschwindigkeiten sind dementsprechend gleich.

Koaxial zum Trockenrevolver 10 ist ein weiterer Schieberrevolver 54 angeordnet, der Schieberanordnungen 55 (entsprechend den Schieberanordnungen 23) von einer feststehenden Kurve 56 betätigt und in einer Anzahl entsprechend den Zellen des Trockenrevolvers 10 trägt, um die fertigen Päckchen 57 aus dem Kopfschließrevolver 9 in den kontinuierlich umlaufenden Trockenrevolver 10 zu übergeben. Hierbei werden die Zellen 8 des Kopfschließrevolvers 9 über die Kurven 48, 53 im Übergabebereich auf dem von den Zellen des Trockenrevolvers 10 durchlaufenen Kreisbogen bewegt, um die Zellenfluchtung sicherzustellen.

Wenn der Trockenrevolver 10 nicht mehrreihig ist, so daß sich die Päckchen 57 nicht gegenseitig stützen, kann im Übergabebereich vom Kopfschließrevolver 9 zum Trockenrevolver 10 eine Abholeinrichtung zum Zuhalten der Päckchen 57 an ihrer Kopfseite, etwa ein einzelner, über den Übergabebereich hin- und herbeweglicher Abholer oder eine Abholereinrichtung entsprechend der Einrichtung 38, 39, wirksam werden.

Die Kurven 36, 42, 56 sind im dargestellten Ausführungsbeispiel als Umfangsnuten ausgebildet, in der die jeweilige Rolle läuft.

Der Abholerrevolver 38 kann auch wie der Schieberrevolver 22 achsversetzt und mit einer geringeren Anzahl Abholereinrichtungen 39 als die Zahl der Zellen 7 des Umhüllrevolvers 6 versehen sein.

## Patentansprüche

1. Zigarettenverpackungsmaschine mit wenigstens zwei, um je eine Achse umlaufenden, mindestens in Axialrichtung offene Zellen (7, 8) aufweisenden, in gegenläufiger Umlaufrichtung angetriebenen, axial gegeneinander versetzt angeordneten und insbesondere als Zellenrevolver ausgebildeten Förderern (6, 9, 10) sowie mit einer in axialer Richtung arbeitenden Überschiebeeinrichtung (22, 23) für Gegenstände von einer Zelle (7) eines Förderers (6, 9) in eine damit fluchtende Zelle des anderen Förderers (9, 10) in einem sich über einen Kreisbogenabschnitt erstreckenden Übergabebereich, dadurch **gekennzeichnet**, daß ein kontinuierlich umlaufender Förderer (9) radial über eine erste Kurve (48) verschiebbare und in Umfangsrichtung über eine zweite Kurve (53) verschwenkbare Zellen (8) derart aufweist, daß die verschwenkbaren Zellen (8) im Übergabebereich längs des von den unbeweglichen Zellen (7) des anderen kontinuierlich umlaufenden Förderers (6, 10) im Übergabebereich durchlaufenen Wegs mit diesen fluchtend bewegt werden, wobei jede verschwenkbare Zelle (8) axial drehbar in einem Zellenträger (44) gelagert ist.

2. Zigarettenverpackungsmaschine nach Anspruch 1, dadurch gekennzeichnet, daß jede Zelle (8) über einen Kurvenfolger (51) mit der zweiten Kurve (53) durch eine Feder (52) in Eingriff gehalten wird.

3. Zigarettenverpackungsmaschine nach Anspruch 1 oder 2, dadurch gekennzeichnet, daß eine Radialführung (45) für jede Zelle (8) vorgesehen ist, wobei die Zelle (8) in Radialrichtung zur Achse hin durch eine Feder (49) vorgespannt ist.

4. Zigarettenverpackungsmaschine nach einem der Ansprüche 1 bis 3, dadurch gekennzeichnet, daß der Zellenträger (44) radial geführt und zur Achse hin federvorgespannt ist.

5. Zigarettenverpackungsmaschine nach Anspruch 4, dadurch gekennzeichnet, daß der Zellenträger (44) über zwei axiale Stifte (46) radial geführt ist.

6. Zigarettenverpackungsmaschine nach einem der Ansprüche 1 bis 5, dadurch gekennzeichnet, daß der Zellenträger (44) über einen Kurvenfolger (47) mit der Kurve (48) in Eingriff steht.

7. Zigarettenverpackungsmaschine nach einem der Ansprüche 1 bis 6, dadurch gekennzeichnet, daß eine Kurve (48, 53) auf einer und die andere Kurve (48, 53) auf der dieser gegenüberliegenden Stirnseite des Förderers (9) angeordnet ist.

8. Zigarettenverpackungsmaschine nach einem der Ansprüche 1 bis 7, dadurch gekennzeichnet, daß die erste Überschiebeeinrichtung (22, 23; 54, 55) einen mit einem zugehörigen Förderer (6; 10) kontinuierlich umlaufenden Schieberrevolver (22; 54) umfaßt, der eine Vielzahl von jeweils einen kurvengesteuert axial beweglichen Schieber (27) umfassenden Schiebereinrichtungen (23; 55) aufweist, die entsprechend der Zellenteilung des zugehörigen Förderers (6, 10) derart angeordnet sind, daß die Schieber (27) zumindest im Übergabebereich im wesentlichen mit den Zellen der Förderer (6, 9 bzw. 9, 10) fluchten.

9. Zigarettenverpackungsmaschine nach Anspruch 8, dadurch gekennzeichnet, daß auf der dem Schieberrevolver (22; 54) abgewandten Seite des zugehörigen Förderers (6; 10) ein mit dem zugehörigen Förderer (6; 10) kontinuierlich umlaufender Abholerrevolver (38) mit Abholereinrichtungen (39) in einer Teilung entsprechend derjenigen der Zellen (7) des Förderers (6, 10) vorgesehen ist, wobei die Abholereinrichtungen (39) jeweils einen kurvengesteuert axial beweglichen Abholer (41) umfassen, die zumindest im Übergabebereich im wesentlichen mit den Zellen der Förderer (6, 9 bzw. 9, 10) fluchten.

10. Zigarettenverpackungsmaschine nach Anspruch 8 oder 9, dadurch gekennzeichnet, daß der Radius des Schieberrevolvers (22) und/oder des Abholerrevolvers (38) soweit kleiner als derjenige des zugehörigen Förderers (6, 10) und die Achse des Schieberrevolvers (22) bzw. Abholerrevolvers (38) gegenüber der Achse des zugehörigen Förderers (6, 10) soweit versetzt sind, daß die Zellen (7) an der dem Übergabebereich gegenüberliegenden Seite von wenigstens einer Seite zugänglich sind und die von den Mittelpunkten der Zellen (7) des Förderers (6, 10) und den Mittelpunkten der Schieber (27) bzw. Abholer (41) beschriebenen Kreise sich im Übergabebereich über einen für die Übergabe während einer vorgegebenen Zeit für den übergabevorgang hinreichenden Winkelabschnitt im wesentlichen überlappen, so daß die Bewegungen im Übergabebereich praktisch synchronisiert sind.

11. Zigarettenverpackungsmaschine nach Anspruch 8 oder 9, dadurch gekennzeichnet, daß der Schieberrevolver (54) und/oder der Abholerrevolver (38) auf der Antriebsachse (14) des zugehörigen Förderers (6, 10) sitzt.

12. Zigarettenverpackungsmaschine nach Anspruch 10, dadurch gekennzeichnet, daß der Schieberrevolver (22) und/oder der Abholerrevolver von der Antriebsachse (14) des zugehörigen Förderers (6, 10) über ein Getriebe (15 bis 20) antreibbar ist.

13. Zigarettenverpackungsmaschine nach einem der Ansprüche 8 bis 12, dadurch gekennzeichnet, daß jeder Schieber(27) und/oder Abholer (41) über ein am entsprechenden Revolver (22; 54; 38) gelagertes Hebelgestänge (31, 32, 35) und einen hiermit verbundenen Kurvenfolger (37) mit einer Kurve (36, 56 bzw. 42) in Eingriff steht.

14. Zigarettenverpackungsmaschine nach einem der Ansprüche 8 bis 13, dadurch gekennzeichnet, daß jede Schiebereinrichtung (23, 55) bzw. jede Abholereinrichtung (39) eine Radialführung (26) für den Schieber (27) bzw. Abholer (41) aufweist.

15. Zigarettenverpackungsmaschine nach Anspruch 14, dadurch gekennzeichnet, daß der Schieber (27) und/oder Abholer (41) im Schnitt im wesentlichen sechseckig ist und die Radialführung (26) aus mehreren an den Schrägflächen (29) des sechseckigen Querschnitts angreifenden Rollen (28) besteht.

## Claims

1. Cigarette-packaging machine having at least two conveyors (6, 9, 10) which each rotate about an axis, exhibit cells (7, 8), open at least in the axial direction, are driven in opposite directions of rotation, are arranged axially offset relative to one another and are designed especially as cell turrets, and having a push-over device (22, 23), operating in the axial direction, for pushing articles from a cell (7) of a conveyor (6, 9) over into a therewith aligned cell of the other conveyor (9, 10) in a transfer region extending across a circular-arc segment, characterized in that a continuously rotating conveyor (9) exhibits cells (8) which are radially displaceable via a first cam (48) and are pivotable in the circumferential direction via a second cam (53), such that the pivotable cells (8) are moved along the path run through by the immovable cells (7) of the other continuously rotating conveyor (6, 10) in the transfer region, in alignment with the latter cells, each pivotable cell (8) being mounted in a cell carrier (44) so as to be axially rotatable.

2. Cigarette-packaging machine according to Claim 1, characterized in that each cell (8) is held in engagement with the second cam (53) by a spring (52) via a cam follower (51).

3. Cigarette-packaging machine according to Claim 1 or 2, characterized in that a radial guide (45) is provided for each cell (8), the cell (8) being prestressed in the radial direction in the direction of the axis by means of a spring (49).

4. Cigarette-packaging machine according to one of Claims 1 to 3, characterized in that the cell carrier (44) is guided radially and is spring-prestressed in the direction of the axis.

5. Cigarette-packaging machine according to Claim 4, characterized in that the cell carrier (44) is guided radially via two axial pins (46).

6. Cigarette-packaging machine according to one of Claims 1 to 5, characterized in that the cell carrier (44) is in engagement with the cam (48) via a cam follower (47).

7. Cigarette-packaging machine according to one of Claims 1 to 6, characterized in that a cam (48, 53) is arranged on one end face and the other cam (48, 53) is arranged on the opposite end face of the conveyor (9).

8. Cigarette-packaging machine according to one of Claims 1 to 7, characterized in that the first push-over device (22, 23; 54, 55) comprises a slide turret (22; 54) which rotates continuously with an associated conveyor (6; 10) and exhibits a plurality of slide devices (23; 55), which slide devices respectively comprise a slide (27), axially movable by cam control, and are arranged in accordance with the cell division of the associated conveyor (6, 10) in such a way that the slides (27), at least in the transfer region, are essentially in alignment with the cells of the conveyor (6, 9 or 9, 10).

9. Cigarette-packaging machine according to Claim 8, characterized in that on that side of the associated conveyor (6, 10) facing away from the slide turret (22; 54) there is provided a collecting turret (38) which rotates continuously with the associated conveyor (6, 10) and has collecting devices (39) in a division corresponding to that of the cells (7) of the conveyor (6, 10), the collecting devices (39) respectively comprising a collector (41), which collectors are axially movable by cam control and are essentially in alignment, at least in the transfer region, with the cells of the conveyors (6, 9 or 9, 10).

10. Cigarette-packaging machine according to Claim 8 or 9, characterized in that the radius of the slide turret (22) and/or of the collecting turret (38) is so much smaller than that of the associated conveyor (6, 10) and the axis of the slide turret (22) or of the collecting turret (38) is so far offset relative to the axis of the associated conveyor (6, 10) that, on the side located opposite the transfer region, the cells (7) are accessible from at least one side and, in the transfer region, the circles described by the centre points of the cells (7) of the conveyor (6, 10) and by the centre points of the slides (27) or collectors (41) essentially overlap over an angular segment sufficient for the transfer during a time predetermined for the transfer operation, so that the movements are virtually synchronized in the transfer region.

11. Cigarette-packaging machine according to Claim 8 or 9, characterized in that the slide turret (54) and/or the collecting turret (38) is seated on the drive shaft (14) of the associated conveyor (6, 10).

12. Cigarette-packaging machine according to Claim 10, characterized in that the slide turret (22) and/or the collecting turret can be driven by the drive shaft (14) of the associated conveyor (6, 10) via a gearing (15 to 20).

13. Cigarette-packaging machine according to one of Claims 8 to 12, characterized in that each slide (27) and/or collector (41) is in engagement with a cam (36, 56 or 42) via a lever linkage (31, 32, 35), mounted on the corresponding turret (22; 54; 38), and a cam follower (37) connected to the said lever linkage.

14. Cigarette-packaging machine according to one of Claims 8 to 13, characterized in that each slide device (23, 55) or each collecting device (39) has a radial guide (26) for the slide (27) or collector (41).

15. Cigarette-packaging machine according to Claim 14, characterized in that the slide (27) and/or collector (41) is essentially hexagonal in section and the radial guide (26) comprises a plurality of rollers (28) engaging on the oblique faces (29) of the hexagonal cross-section.

## Revendications

1. Machine à emballer les cigarettes comportant au moins deux convoyeurs (6,9,10) tournant autour d'un axe, présentant des cellules (7,8) ouvertes en direction axiale, entraînés dans des sens de rotation opposés, disposés en opposition axiale et réalisés, en particulier, sous la forme de carrousels à cellules, ainsi qu'un dispositif de transfert (22,23) fonctionnant en direction axiale pour des objets d'une cellule (7) d'un convoyeur (6,9) vers une cellule alignée sur ces objets de l'autre convoyeur (9,10), dans une zone de transfert s'étendant sur une section d'arc de cercle, caractérisée en ce qu'un convoyeur (9) tournant en continu présente des cellules (8) mobiles radialement au moyen d'une première came (48) et pouvant basculer en direction périphérique au moyen d'une seconde came (53) de telle manière que, dans la zone de transfert, les cellules basculables (8) se déplacent le long du trajet parcouru par les cellules immobiles (7) de l'autre convoyeur (6,10) tournant en continu et en alignement avec ces dernières, chaque cellule basculable (8) étant supportée de manière axialement rotative dans un support de cellule (44).

2. Machine à emballer les cigarettes selon la revendication 1, caractérisée en ce que chaque cellule (8) est maintenue par un ressort (52) en contact avec la seconde came (53) par l'intermédiaire d'un organe contre-came (51).

3. Machine à emballer les cigarettes selon la revendication 1 ou 2, caractérisée en ce qu'un dispositif de guidage radial (45) est prévu pour chaque cellule (8), ladite cellule (8) étant maintenue appliquée en permanence par un ressort (49) en direction radiale par rapport à l'axe.

4. Machine à emballer les cigarettes selon l'une des revendications 1 à 3, caractérisée en ce que le support de cellule (44) est guidé radialement et maintenu appliqué en permanence par un ressort en direction axiale.

5. Machine à emballer les cigarettes selon la revendication 4, caractérisée en ce que le support de cellule (44) est guidé radialement par deux tiges axiales (46).

6. Machine à emballer les cigarettes selon l'une des revendications 1 à 5, caractérisée en ce que le support de cellule (44) est en contact, par une contre-came (47), avec la came (48).

7. Machine à emballer les cigarettes selon l'une des revendications 1 à 6, caractérisée en ce qu'une came (48,53) est disposée sur un côté frontal du convoyeur (9) et l'autre came (48,53) sur le côté frontal opposé.

8. Machine à emballer les cigarettes selon l'une des revendications 1 à 7, caractérisée en ce que le premier dispositif de transfert (22,23 ; 54,55) comprend un carrousel (22 ; 54) à poussoirs tournant en continu avec un convoyeur correspondant (6 ; 10), ce carrousel présentant une pluralité de dispositifs de poussée (23 ; 55) comprenant chacun un poussoir (27) mobile axialement et commandé par came, ces dispositifs étant disposés en fonction de la division cellulaire du convoyeur correspondant (6,10) de telle sorte que les poussoirs (27) sont alignés sensiblement avec les cellules des convoyeurs (6,9 ou 9,10) au moins dans la zone de transfert.

9. Machine à emballer les cigarettes selon la revendication 8, caractérisée en ce que, sur le côté **du** convoyeur (6 ; 10) correspondant opposé au carrousel (22 ; 54) est prévu un carrousel de transfert (38) tournant en continu avec le convoyeur correspondant (6 ; 10) et comportant des dispositifs de transfert (39) répartis suivant une distribution correspondant à celle des cellules (7) du convoyeur (6 ; 10), les dispositifs de transfert comprenant chacun un organe de transfert (41) mobile axialement et commandé par came, lesdits dispositifs de transfert (41) étant alignés sensiblement sur les cellules du convoyeur (6,9 et 9,10), au moins dans la zone de transfert.

10. Machine à emballer les cigarettes selon la revendication 8 ou 9, caractérisée en ce que le rayon du carrousel à poussoirs (22) et/ou du carrousel de transfert (38) est inférieur au rayon du convoyeur correspondant (6,10) et que l'axe du carrousel (22) et du carrousel de transfert (38) est décalé par rapport à l'axe du convoyeur correspondant (6,10) dans une proportion telle que les cellules (7) sont accessibles, sur le côté opposé à la zone de transfert, par au moins un côté et que les trajets décrits par les centres des cellules (7) du convoyeur (6,10) et les centres des poussoirs (27) ou des dispositifs de transfert (41) se chevauchent dans la zone de transfert sur une section angulaire suffisante pour l'opération de transfert, pendant un temps prédéterminé, de telle sorte que les mouvements dans cette zone de transfert sont pratiquement synchronisés.

11. Machine à emballer les cigarettes selon la revendication 8 ou 9, caractérisée en ce que le carrousel à poussoirs (54) et/ou le carrousel de transfert (38) sont disposés sur l'axe d'entraînement (14) du convoyeur correspondant (6,10).

12. Machine à emballer les cigarettes selon la revendication 10, caractérisée en ce que le carrousel à poussoirs (22) et/ou le carrousel de transfert peuvent être entraînés par l'axe d'entraînement (14) du convoyeur correspondant (6,10) par l'intermédiaire d'un engrenage (15 à 20).

13. Machine à emballer les cigarettes selon l'une des revendications 8 à 12, caractérisée en ce que chaque poussoir (27) et/ou chaque dispositif de transfert (41) sont en contact avec une came (36,56 ou 42) par l'intermédiaire d'une tringlerie (31,32,35) montée sur le carrousel correspondant (22 ; 54 ; 38) et un organe contre-came (37) relié à cette tringlerie.

14. Machine à emballer les cigarettes selon l'une des revendications 8 à 13, caractérisée en ce que chaque dispositif à poussoirs (23,55) ou chaque dispositif de transfert (39) présente un dispositif de guidage radial (26) du poussoir (27) ou du dispositif de transfert (41).

15. Machine à emballer les cigarettes selon la revendication 14, caractérisée en ce que le poussoir (27) et/ou le dispositif de transfert (41), vus en coupe, sont sensiblement hexagonaux et en ce que le dispositif de guidage radial (26) est constitué de plusieurs galets (28) agissant sur les faces obliques (29) de ladite section transversale de forme hexagonale.
